# FASCICULE DE BREVET EUROPEEN

(11) **EP 2 032 315 B1**
(45) Date de publication et mention de la délivrance du brevet: **07.10.2009**
(21) Numéro de dépôt: 07788818.8
(22) Date de dépôt: 31.05.2007
(51) Int. Cl.: B25B 27/00, B05B 1/14

(54) **OUTIL A PLATEFORME DE MISE EN PLACE D'UN JOINT DANS UNE GORGE NOTAMMENT POUR DISPOSITIF DE PROJECTION DE JETS D'EAU**
PLATTFORMWERKZEUG ZUR MONTAGE EINER DICHTUNG IN EINER RINNE, INSBESONDERE FÜR EINE WASSERSTRAHL-PROJEKTIONSVORRICHTUNG
PLATFORM TOOL FOR INSTALLING A SEAL IN A GROOVE IN PARTICULAR FOR DEVICE FOR PROJECTING WATER JETS

(30) Priorité: 13.06.2006 FR 0605233
(43) Date de publication de la demande: 11.03.2009
(73) Titulaire: Rieter Perfojet, 38330 Montbonnot (FR)
(72) Inventeur: SCHMIT, Laurent, 38420 Le Versoud (FR); DECOLIN, Christian, 38330 Montbonnot (FR)
(74) Mandataire: Eidelsberg, Victor Albert
(86) Numéro de dépôt international: PCT/FR2007/000903
(87) Numéro de publication internationale: WO 2007/144480

(56) Documents cités:
- WO-A-99/07513
- WO-A-03/070378
- DE-U1- 29 606 672
- US-A- 6 012 654

## Description

La présente invention se rapporte aux outils de mise en place d'un joint dans une gorge. Elle se rapporte aussi aux procédés de mise en place d'un joint dans une gorge et aux dispositifs de projection de jet d'eau à gorge de réception d'un joint, dans lesquels on utilise un outil de mise en place du joint.

On utilise beaucoup, dans le domaine des non-tissés, le liage par jet d'eau qui est une consolidation de nappe fibreuse par liage par jet d'eau. On a besoin, à cet effet, d'un injecteur qui distribue uniformément l'eau sous pression, allant de 1 à 400 bars, sur toute la largeur du voile formé par la machine. On connaît essentiellement une distribution par l'intermédiaire d'un forage, puis de trous de distribution, suivis d'une chambre de répartition, et une distribution par un forage, suivie d'une fente. Le dispositif de projection de jets d'eau, dénommé aussi injecteur, comprend notamment un corps et un mors résistant à la pression et délimitant une chambre intérieure ayant une entrée. La chambre intérieure communique avec interposition d'une plaque perforée avec une fente de sortie débouchant à l'extérieur du mors ou de l'injecteur. Une gorge sans fin est usinée dans le mors, en entourant la fente de sortie. Cette gorge a la forme d'une piste d'athlétisme en ayant deux parties opposées délimitées chacune par un bord intérieur et un bord extérieur, et deux parties courbes d'extrémité. Un joint torique est placé dans cette gorge afin d'assurer le maintien et l'étanchéité de la plaque perforée. L'objectif est que l'eau sous pression ne puisse sortir de l'injecteur que par les trous (buses) de la plaque perforée.

Plusieurs systèmes de maintien et d'étanchéité de la plaque perforée ont été utilisés :
dans l'un d'entre eux, dit "système à bridage positif", la plaque perforée est plaquée grâce à un système mécanique extérieur au process, notamment grâce à un piston, contre une pièce extractible (semelle) comportant les joints toriques pour l'étanchéité. La semelle peut être extraite facilement de l'injecteur pour changer les joints toriques quand les pistons sont au repos et qu'il n'y a plus de pression dans l'injecteur. Le système de bridage exige de nombreuses pièces supplémentaires, de sorte que le coût de fabrication est élevé. Le système de bridage donne une grande hauteur et un grand encombrement. Le système de bridage rend l'injecteur plus pesant. Ce système manque de fiabilité dans le temps, en raison de l'usure du piston et des tirants. Enfin, il nécessite un système hydraulique supplémentaire pour alimenter le piston en eau ou en huile sous pression.

C'est pourquoi on a préféré, à ce premier système, un système dit "autoclampé" à pièces extractibles, comme décrit au WO 03/070379 A1 et au WO 03/070378 A1.

L'eau sous pression vient plaquer la plaque perforée sur un porte-joint sur lequel sont montés les joints d'étanchéité. Le porte-joint peut être extrait facilement par un côté de l'injecteur lorsqu'il n'y a plus de pression. Le remplacement éventuel d'un joint torique peut s'effectuer à l'extérieur de l'injecteur, et donc sans difficulté.

Mais, en raison de l'épaisseur du porte-joint de 6 à 8 mm, la distance entre la plaque perforée et le voile de non-tissé à consolider se trouve augmentée, ce qui est défavorable pour le processus. L'énergie disponible du jet d'eau est d'autant plus réduite que le point d'impact du jet sur le voile de fibres est éloigné de la plaque perforée, et le porte-joint est difficile à réaliser.

C'est pourquoi on a proposé, au US 6 012 654, un outillage spécifique pour changer le joint torique assurant l'étanchéité de la plaque perforée. L'eau sous pression vient plaquer la plaque perforée contre le mors dans lequel la gorge de joint est intégrée directement. Dans cette solution, le remplacement éventuel du joint torique est plus délicat, car le joint est complètement emprisonné à l'intérieur de l'injecteur. Sa mise en place nécessite des moyens particuliers si l'on ne veut pas avoir à démonter le mors de l'injecteur pour changer le joint. Mais le changement du joint demande deux heures.

L'invention vise à écourter très sensiblement la durée du changement du joint tout en utilisant moins de pièces que dans le US 6 012 654.

L'invention a donc pour objet un outil de mise en place d'un joint dans une gorge. L'outil comprend un patin ayant une face supérieure plane et lisse de glissement et une face inférieure sur laquelle sont ménagée, successivement suivant le sens longitudinal de glissement du patin, une rampe s'éloignant de la face supérieure au fur et à mesure qu'elle se rapproche d'une plateforme, plane et lisse, formant la surface la plus basse de la face inférieure, la plateforme étant suivie d'un toc d'entraînement.

De préférence, l'outil comprend un moyen d'indication du sens d'introduction du patin, par exemple une simple flèche apposée sur le patin.

Pour mettre en place un joint élastique sans fin, notamment un joint torique, à l'aide d'un outil suivant l'invention dans un dispositif de projection de jet d'eau comprenant notamment un corps et un mors délimitant un tunnel, dont la section transversale est juste supérieure à la plus grande section transversale de l'outil (c'est aussi la section au point le plus bas (le plus haut à la figure 3) de la rampe), qui débouche à l'extérieur à une extrémité par au moins une première lumière pouvant être fermée et dans le bas duquel est ménagée une fente de sortie entourée d'une gorge sans fin de réception du joint, l'une au moins et, de préférence, les deux parties courbes de la gorge étant dites ouvertes et le périmètre du joint étant, à l'état relâché, plus petit que celui de la gorge, on peut effectuer successivement les opérations suivantes :
- On retient un tronçon courbé du joint sur le toc ;
- on met deux brins issus du tronçon courbé sur la rampe,
- tout en tirant à la main sur les deux brins pour les étirer, on introduit l'outil par la première lumière et en faisant glisser la surface supérieure de l'outil sous le plafond du tunnel de sorte que les deux brins, repoussés vers le bas par la plateforme, pénètrent dans la gorge au fur et à mesure de l'avance de l'outil,
- on fait sortir l'outil du tunnel par la seconde lumière,
- on libère le joint du toc, le tronçon courbé du joint revenant ainsi par retour élastique dans la partie courbe ouverte de la gorge proche de la seconde lumière, et
- on fait sortir l'outil du tunnel par l'une des lumières, de préférence, par la première lumière.

Alors qu'au brevet US 6 012 654, l'outillage était constitué de deux pièces, l'outil suivant l'invention ne comporte qu'une pièce. Le changement de joint dans le cas du système antérieur demandait deux heures. Suivant l'invention, on peut changer un joint en cinq minutes. Le changement de joint dans le système antérieur nécessitait une mise en place du joint sur l'outillage, une introduction de l'outillage et du joint dans l'injecteur, une introduction de la plaque perforée pour plaquer le joint dans la gorge, tandis que, suivant l'invention, le joint est mis sur l'outil alors même que l'outil est introduit dans l'injecteur et c'est l'outil lui-même, par son mouvement et sa conformation, qui met le joint en place dans la gorge, sans nécessiter de pièce complémentaire d'abaissement du joint ni l'introduction de la plaque perforée pour plaquer le joint dans la gorge.

Le toc peut être constitué par un simple plot autour duquel est passée la partie courbe du joint, le plot ne se trouvant de préférence que dans la partie médiane, suivant la largeur, de la face inférieure.

Pour faciliter l'usinage, il vaut mieux que la rampe ne se trouve que dans les parties latérales, suivant la largeur, de la face inférieure, sous la forme donc de deux sous-rampes, de part et d'autre d'une barrette centrale de renforcement. On obtient de bons résultats lorsque la rampe a une longueur, suivant le sens longitudinal, de 25 à 100 mm.

De préférence, la rampe a une largeur comprise entre 10 et 30 mm, et la plus grande distance entre la face supérieure et la face inférieure est comprise entre 5 et 20 mm.

L'outil peut être en un matériau métallique ou en une matière plastique.

L'outil a, de préférence, une largeur comprise entre 10 et 30 mm.

L'angle des rampes peut être compris entre 5° et 45°, et notamment être compris entre 10 et 20°, le mieux étant qu'il soit de 15°.

La plateforme a une longueur considérée suivant le sens longitudinal de l'outil d'environ 20 à 70 mm.

L'invention a aussi pour objet un ensemble constitué d'un dispositif de projection de jet d'eau à gorge de réception d'un joint et d'un outil de mise en place du joint suivant l'invention.

Le dispositif de projection de jet d'eau comprend notamment un corps et un mors résistant à la pression et délimitant une chambre intérieure ayant une entrée et communiquant avec interposition d'une plaque perforée avec une fente de sortie débouchant à l'extérieur du mors ou de l'injecteur, une gorge sans fin usinée dans le mors en entourant la fente de sortie et ayant deux parties opposées délimitées chacune par un bord intérieur et un bord extérieur, et deux parties courbes d'extrémité dont l'une au moins est délimitée seulement par un bord intérieur, et une première lumière sur une première face frontale du mors, de dimension telle qu'un outil de mise en place d'un joint dans la gorge puisse être introduit dans le mors et en être retiré, et de préférence une deuxième lumière sur une deuxième face frontale du mors de même dimension que la première lumière.

De préférence, la largeur d'entrée de la gorge est inférieure au diamètre du joint, à l'état relâché, le périmètre du joint est inférieur à celui de la gorge, le joint étant donc monté étiré dans la gorge, et le bord extérieur de la gorge de joint est inclinée vers la fente de sortie pour que le joint puisse s'accrocher facilement.

Les lumières sont, en fonctionnement, bouchées par des bouchons.

Aux dessins annexés, donnés uniquement à titre d'exemple :
la Figure 1 est une vue en coupe d'un injecteur avec lequel l'outil de mise en place suivant l'invention est destiné à former un ensemble ;
la Figure 2 est une vue en perspective partielle avec enlèvement de la partie supérieure du corps de l'extrémité du tunnel par lequel l'outil n'est pas introduit ;
la Figure 3 est une vue en perspective de l'outil suivant l'invention, mais alors que sa face inférieure est, par souci de meilleure représentation, dirigée vers le haut ;
la Figure 4 est une vue en coupe partielle illustrant la position de l'outil 19 dans le tunnel.

La Figure 5 est une vue semblable à la figure 3 d'une variante.

L'injecteur représenté à la Figure 1 comprend corps 1 auquel est vissé un mors 2, l'ensemble constituant l'injecteur en acier inoxydable qui résiste à la pression. Le corps délimite une chambre 3 intérieure ayant une entrée et communiquant par une fente 4, avec interposition d'une plaque perforée qui n'est pas représentée au dessin, avec une fente 5 de sortie débouchant à l'extérieur du mors ou de l'injecteur.

Une gorge 6 sans fin est usinée dans le mors 2, en entourant la fente 5 de sortie. Dans cette gorge doit être monté un joint 7 torique élastique en matière élastomère. Comme le montre la Figure 2, la gorge 6 a deux parties 8, 9 opposées rectilignes délimitées chacune par un bord 10, 11 intérieur et par un bord 12, 13 extérieur, et deux parties (une seule est représentée) courbes 14 d'extrémité qui ne sont toutes deux délimitées que par un bord intérieur. Dans ces parties courbes d'extrémité, la gorge est dite ouverte. Une partie d'un joint qui tombe dans la plage ainsi délimitée aura toute facilité à venir s'appliquer sur le bord 14 par retour élastique si le joint est au préalable étiré.

On voit, à la Figure 2, qu'une seconde lumière 15 est ménagée sur une seconde face frontale du mors 2. Elle a des dimensions telles qu'un outil de mise en place d'un joint dans la gorge peut y passer. Une première lumière 15 de même dimension se trouve à l'autre bout du tunnel 16 délimité par ces lumières 15, par une face 17 du corps 1 et par la face inférieure 18 dans laquelle est usinée la gorge 6.

La section transversale des lumières 15 et donc celle du tunnel est juste supérieure au rectangle délimité par les dimensions hors tout de l'outil de mise en place représenté à la Figure 3.

Cet outil, en un matériau qui glisse facilement sur de l'inox, est constitué d'un patin ayant une face 20 supérieure, rectangulaire, plane et lisse. La face latérale de gauche, à la Figure 3, de l'outil est en forme de T ayant une hampe 21 et une barrette 22. La barrette 22 est rectangulaire, en ayant une largeur de 20 mm et une hauteur de 10 mm. La hampe 21 est sensiblement carrée, en ayant un côté de 10 mm. La hauteur de l'outil H est de 20 mm. La face inférieure (supérieure à la figure) de la hampe 21 est plane et parallèle à la face 20.

Deux rampes 25 symétriques l'une de l'autre par rapport à l'axe longitudinal de l'outil sont disposées sur les bords longitudinaux de l'outil. Les rampes 25 sont inclinées vers le bas suivant une fente de 15°de la surface supérieure 20 de l'outil à une plateforme 26 qui est au niveau le plus bas de l'outil.

De l'autre côté que les rampes 25 la plateforme 26 se poursuit par un toc 24 d'entraînement, qui s'étend en hauteur de la partie la plus basse de l'outil, donc au même niveau que la partie la plus basse de la plateforme 26 vers le haut sur une hauteur moindre que celle de la plateforme de manière à dégager vers le haut, une rainure 23 ouverte vers le haut (vers le bas à la figure). Le toc 24 d'entraînement ne se trouve que dans la partie médiane, suivant la largeur de la face inférieure de l'outil. Un joint peut être mis dans cette rainure 23 et ainsi enfilé sur le toc 24 d'entraînement, la face intérieure du joint venant en contact avec la paroi verticale de droite de la plateforme 26.

On utilise l'outil de mise en place d'un joint dans la gorge 6 de la manière suivante :
- on met un tronçon courbé d'un nouveau joint 7 à mettre dans la gorge 6 dans la rainure 23 en l'appuyant sur le bord le plus à droite à la figure 3, de la plateforme 26 et sur le toc 24 d'entraînement. On met deux brins issus du tronçon courbé sur les rampes 25. Tout en tirant à la main sur les deux brins pour les étirer, on introduit l'outil par la première lumière en faisant glisser la face supérieure de l'outil sous le plafond du tunnel de sorte que les deux brins pénètrent dans la gorge 6 au fur et à mesure de l'avancé de l'outil. On fait sortir l'outil du tunnel par la seconde lumière. On libère à la main le joint de la rainure 23, le tronçon courbé du joint revenant ainsi par retour élastique dans la partie courbe ouverte de la gorge proche de la seconde lumière. On fait sortir l'outil du tunnel par l'une des lumières.

A la figure 5, le toc 24 d'entraînement constitue l'extrémité avant de l'outil sans délimiter de rainure 23.

De ce fait, lorsque la partie avant de l'outil arrivera côté transmission et que le toc 24 d'entraînement passera au-dessus de la gorge ouverte, le joint aura tendance à tomber moyennant un léger mouvement de va-et-vient de l'outil réalisé par l'opérateur.

## Revendications

1. Outil de mise en place d'un joint dans une gorge (6), **caractérisé en ce qu'**il comprend un patin ayant une face (20) supérieure plane et lisse de glissement et une face inférieure sur laquelle sont ménagée, successivement suivant le sens longitudinal de glissement du patin, une rampe (25) s'éloignant de la face supérieure au fur et à mesure qu'elle se rapproche d'une plateforme (26), plane et lisse, formant la surface la plus basse de la face inférieure, la plateforme étant suivie d'un toc (24) d'entraînement.

2. Outil suivant la revendication 1, **caractérisé en ce qu'**il comprend un moyen (F) d'indication du sens d'introduction du patin.

3. Outil suivant la revendication 1 ou 2, **caractérisé en ce que** le toc ne se trouve que dans la partie médiane, suivant la largeur, de la face inférieure.

4. Outil suivant l'une quelconque des revendications précédentes, **caractérisé en ce que** la rampe ne se trouve que dans les parties latérales, suivant la largeur, de la face inférieure.

5. Outil suivant l'une quelconque des revendications précédentes, **caractérisé en ce que** la rampe a une longueur, suivant le sens longitudinal, de 25 à 100 mm.

6. Outil suivant l'une quelconque des revendications précédentes, **caractérisé en ce que** la rampe a une largeur de 10 à 30 mm et une inclinaison comprise entre 5 et 45°.

7. Outil suivant l'une quelconque des revendications précédentes, **caractérisé en ce que** la plus grande distance entre la face supérieure et la face inférieure est comprise entre 5 et 20 mm.

8. Outil suivant l'une quelconque des revendications précédentes, **caractérisé en ce que** la plateforme a une longueur considérée suivant le sens longitudinal de l'outil d'environ 20 à 70 mm.

9. Outil suivant l'une des revendications 1 à 8, **caractérisé en ce que** le toc constitue l'extrémité avant de l'outil.

10. Procédé de mise en place d'un joint élastique sans fin (7) à l'aide d'un outil suivant les revendications précédentes dans un dispositif de projection de jet d'eau comprenant un corps (1) et un mors (2) délimitant un tunnel (16) dont la section transversale est juste supérieure à la plus grande section transversale de l'outil qui débouche à l'extérieur à un bout par une première lumière (15) pouvant être fermée et dans le bas duquel est ménagée une fente (5) de sortie entourée d'une gorge (6) de réception du joint (7), l'une au moins et, de préférence, les deux parties courbes (14) de la gorge (6) étant ouvertes, et le joint (7) étant moins long que la gorge (6), **caractérisé en ce que** successivement :
- on retient un tronçon courbé du joint (7) sur le toc (24),
- on met deux brins issus du tronçon courbé sur la rampe (25),
- tout en tirant à la main sur les deux brins pour les étirer, on introduit l'outil par la première lumière (15) et en faisant glisser la surface supérieure (20) de l'outil sous le plafond du tunnel de sorte que les deux brins pénètrent dans la gorge (6) au fur et à mesure de l'avance de l'outil,
- on fait sortir l'outil du tunnel par la seconde lumière (15),
- on libère le joint (7) du toc (24), le tronçon courbé du joint revenant ainsi par retour élastique dans la partie courbe (14) ouverte de la gorge proche de la seconde lumière (15), et
- on fait sortir l'outil du tunnel (16) par l'une des lumières, de préférence, par la première lumière (15), lumières, de préférence, par la première lumière (15).

11. Ensemble d'un dispositif de projection de jets d'eau à gorge de réception d'un joint et d'un outil mis en place du joint, **caractérisé en ce que** l'outil est tel que défini aux revendications 1 à 9.

## Claims

1. Tool for positioning a seal in a groove (6), **characterised in that** it comprises a sliding block having a planar and smooth upper sliding face (20) and a lower face on which there are arranged, successively in the longitudinal sliding direction of the sliding block, an inclined portion (25) which moves away from the upper face as it moves towards a planar and smooth platform (26), which forms the lowest surface of the lower face, the platform being followed by a driving dog (24).

2. Tool according to claim 1, **characterised in that** it comprises a means (F) for indicating the introduction direction of the sliding block.

3. Tool according to claim 1 or claim 2, **characterised in that** the dog is located only in the central portion, over the width, of the lower face.

4. Tool according to any one of the preceding claims, **characterised in that** the inclined portion is located only in the lateral portions, over the width, of the lower face.

5. Tool according to any one of the preceding claims, **characterised in that** the inclined portion has a length, in the longitudinal direction, of from 25 to 100 mm.

6. Tool according to any one of the preceding claims, **characterised in that** the inclined portion has a width of from 10 to 30 mm and an inclination of between 5 and 45°.

7. Tool according to any one of the preceding claims, **characterised in that** the greatest distance between the upper face and the lower face is between 5 and 20 mm.

8. Tool according to any one of the preceding claims, **characterised in that** the platform has a length, taken in the longitudinal direction of the tool, of approximately from 20 to 70 mm.

9. Tool according to any one of claims 1 to 8, **characterised in that** the dog constitutes the front end of the tool.

10. Method for positioning a continuous resilient seal (7) using a tool according to the preceding claims in a device for projecting a water jet comprising a body (1) and a jaw (2) which delimit a tunnel (16) whose cross-section is slightly greater than the largest cross-section of the tool, which opens at the outer side at an end via a first aperture (15) which can be closed and at the bottom of which there is arranged a discharge aperture (5) which is surrounded by a groove (6) for receiving the seal (7), at least one and preferably the two curved portion(s) (14) of the groove (6) being open and the seal (7) being shorter than the groove (6), **characterised in that** successively:
- a curved portion of the seal (7) is retained on the dog (24),
- two strands from the curved portion are placed on the inclined portion (25),
- whilst pulling the two strands by hand in order to draw them, the tool is introduced via the first aperture (15) and by sliding the upper surface (20) of the tool under the ceiling of the tunnel so that the two strands are introduced into the groove (6) as the tool moves forward,
- the tool is removed from the tunnel via the second aperture (15),
- the seal (7) is released from the dog (24), the curved portion of the seal thus returning by means of resilient return into the open curved portion (14) of the groove close to the second aperture (15), and
- the tool is removed from the tunnel (16) via one of the apertures, preferably via the first aperture (15).

11. Assembly comprising a device for projecting water jets having a groove for receiving a seal and a tool for positioning the seal, **characterised in that** the tool is as defined in claims 1 to 9.

## Patentansprüche

1. Werkzeug zum Einsetzen einer Dichtung in eine Rille (20), **dadurch gekennzeichnet, dass** es ein mit einer ebenen und glatten, gleitfähigen Oberseite und mit einer Unterseite versehenes Gleitstück aufweist, auf dem nacheinander in Längsrichtung des Gleitens des Gleitstücks eine Schräge (25) angebracht ist, die sich von der Oberseite entfernt je näher sie sich einer ebenen und glatten Plattform (26) nähert, die die niedrigste Oberfläche der Unterseite bildet, wobei der Plattform ein Mitnehmer folgt.

2. Werkzeug gemäß Anspruch 1, **dadurch gekennzeichnet, dass** es ein Mittel (F) umfasst, das die Richtung anzeigt, in der das Gleitstück eingeführt wird.

3. Werkzeug gemäß Anspruch 1 oder 2, **dadurch gekennzeichnet, dass** sich der Mitnehmer bezüglich der Breite nur im mittleren Teil der Unterseite befindet.

4. Werkzeug gemäß einem der vorangegangenen Ansprüche, **dadurch gekennzeichnet, dass** sich die Schräge nur auf den bezüglich der Breite seitlichen Teilen der Unterseite befindet.

5. Werkzeug gemäß einem der vorangegangenen Ansprüche, **dadurch gekennzeichnet, dass** die Schräge eine Länge, in der Längsrichtung, von 25 bis 100 mm hat.

6. Werkzeug gemäß einem der vorangegangenen Ansprüche, **dadurch gekennzeichnet, dass** die Schräge eine Breite von 10 bis 30 mm hat und eine Neigung zwischen 5 und 45° aufweist.

7. Werkzeug gemäß einem der vorangegangenen Ansprüche, **dadurch gekennzeichnet, dass** der größte Abstand zwischen der Oberseite und der Unterseite zwischen 5 und 20 mm beträgt.

8. Werkzeug gemäß einem der vorangegangenen Ansprüche, **dadurch gekennzeichnet, dass** die Plattform in der Längsrichtung des Geräts eine Länge von ungefähr 20 bis 70 mm hat.

9. Werkzeug gemäß einem der Ansprüche 1 bis 8, **dadurch gekennzeichnet, dass** der Mitnehmer das vordere Ende des Werkzeugs darstellt.

10. Verfahren zum Einsetzen einer elastischen Endlosdichtung (7), mithilfe eines Werkzeugs gemäß den vorangegangen Ansprüchen in eine Vorrichtung zur Erzeugung von Wasserstrahlen, die einen Körper (1) beinhaltet und eine Spannbacke (2), welche einen Tunnel (16) begrenzen, dessen Querabschnitt gerade über dem größten Querabschnitt des Werkzeugs liegt und welcher nach außen an einem Ende durch eine erste Öffnung (15) mündet, die geschlossen werden kann, und auf deren Unterseite ein Ausgangsspalt (5) eingearbeitet ist, der von einer Rille (6) zur Aufnahme der Dichtung (7) umgeben ist, wobei mindestens die eine, und vorzugsweise beide kurvenförmige Bereiche (14) der Rille (6) offen sind und die Dichtung (7) kürzer ist als die Rille (6), **dadurch gekennzeichnet, dass** man nacheinander
- einen kurvenförmigen Teilabschnitt der Dichtung (7) auf dem Mitnehmer (21) festhält,
- zwei von dem kurvenförmigen Teilabschnitt ausgehende Stränge auf die Schräge (25) anlegt,
- das Werkzeug durch die erste Öffnung (15) einführt, in dem man von Hand die beiden Stränge festhält, um sie zu strecken, und indem man die Oberseite (20) des Werkzeugs unter die Tunneldecke gleiten lässt, so dass die beiden Stränge in die Rille (6) eindringen, immer weiter, ent sprechend der Weiterbewegung des Werkzeugs,
- das Werkzeug durch die zweite Öffnung (15) aus dem Tunnel heraustreten lässt,
- die Dichtung (7) vom Mitnehmer (24) abnimmt, wobei der kurvenförmige Teilabschnitt der Dichtung durch Rückfederung so in den kurvenförmigen offenen Teil (14) der Rille, der sich in der Nähe der zweiten Öffnung (15) befindet, zurückkehrt, und man
- das Werkzeug aus dem Tunnel (16) durch eine der Öffnungen, vorzugsweise der ersten Öffnung (15) austreten lässt.

11. Anordnung einer Vorrichtung zur Erzeugung von Wasserstrahlen mit einer Rille zum Aufnehmen einer Dichtung und einem Werkzeug zum Einsetzen der Dichtung, **dadurch gekennzeichnet, dass** das Werkzeug derart ist, wie in den Ansprüchen 1 bis 9 definiert ist.
